# EUROPÄISCHE PATENTSCHRIFT

(11) **EP 0 824 471 B1**
(45) Veröffentlichungstag und Bekanntmachung des Hinweises auf die Patenterteilung: **18.08.1999**
(21) Anmeldenummer: 96913507.8
(22) Anmeldetag: 17.04.1996
(51) Int. Cl.: B65D 59/00

(54) **VORRICHTUNG ZUM ABPOLSTERN VON KÖRPERECKEN**
CORNER-PROTECTION PAD
DISPOSITIF DE PROTECTION DE COINS

(30) Priorität: 21.04.1995 DE 19514277; 03.06.1995 DE 19520531; 17.06.1995 DE 19522073
(43) Veröffentlichungstag der Anmeldung: 25.02.1998
(73) Patentinhaber: STOROPACK HANS REICHENECKER GMBH + CO., 71384 Weinstadt (DE)
(72) Erfinder: ZÖLLER, Michael, D-57074 Siegen (DE); HUMMEL, Heiko, D-74172 Neckarsulm (DE); SCHUMACHER, Volker, D-74613 Öhringen (DE)
(74) Vertreter: Dreiss, Fuhlendorf, Steimle & Becker
(86) Internationale Anmeldenummer: EP9601601
(87) Internationale Veröffentlichungsnummer: WO9633106

(56) Entgegenhaltungen:
- DE-A- 2 951 402
- DE-B- 2 827 846
- GB-A- 1 458 872
- US-A- 4 801 018

## Beschreibung

Die vorliegende Erfindung bezieht sich auf eine Vorrichtung zum Abpolstern von Körperecken an bspw. Gerätegehäusen.

Bekannte Vorrichtungen dieser Art, wie sie aus der US-PS 4,801,018 bekannt sind und die auch als Polstereckenschutz bezeichnet werden und aus einem geeigneten Kunststoff sind, sind insgesamt starr ausgebildet und an die betreffende Form und hierbei insbesondere an die Breite des betreffenden Körpers bzw. Gehäuses angepaßt. Dies bedeutet, daß für jede Gehäusebreite ein speziell dimensionierter Polstereckenschutz gefertigt und auf Lager gehalten werden muß. Dies ist nicht nur kostenaufwendig, sondern bei der Verpackung auch zeitaufwendig.

Aus der DE 29 51 402 A1 ist es zwar bekannt, Schutzecken für Gegenstände unterschiedlichster Dimensionierung auszubilden, jedoch sind dort die Schenkel zwischen den Wangen mäanderartig geformt, was jedoch aufwendig in der Herstellung ist, erheblichen Platz benötigt und zu keiner guten Abpolsterung führt. Entsprechendes gilt für die aus der DE-B-2 827 846 und der GB-A-1 458 872 bekannten Schutzecken.

Aufgabe der vorliegenden Erfindung ist es deshalb, eine Vorrichtung zum Abpolstern von Körperecken an bspw. Gerätegehäusen der eingangs genannten Art zu schaffen, die in vielfältiger Weise, d.h. an Körperecken eines bestimmten Breitespektrums verwendet werden kann, dabei stramm anliegt und dennoch in einfacher Weise herstellbar ist.

Zur Lösung dieser Aufgabe sind bei einer Vorrichtung zum Abpolstern von Körperecken an bspw. Gerätegehäusen der genannten Art die im Anspruch 1 angegebenen Merkmale vorgesehen.

Durch die erfindungsgemäßen Maßnahmen ist es möglich, unterschiedliche Breiten von abzudeckenden bzw. abzupolsternden Gerätegehäusen, Möbelbereichen und dgl. über ein bestimmtes Breitendifferenzspektrum von bspw. 60 bis 100 mm abzudecken. Aufgrund der elastischen Dehnbarkeit der wabenartigen Struktur kann sich die Vorrichtung an den Körperecken bzw. deren Seitenbereichen unter Vorspannung anlegen, so daµ gewährleistet ist, daß die Vorrichtung an der betreffenden Körperecke in jedem Falle auch stramm hält. Dabei ist eine einfache Handhabung gewährleistet, bspw. zum weiteren Verpacken des Gehäuses o. dgl. in eine Kartonage. Die Vorrichtung kann in kosten- und materialsparender Weise hergestellt werden.

Eine vorteilhafte Ausgestaltung der wabenartigen Struktur der Schenkel ergibt sich durch die Merkmale gemäß Anspruch 2. Beim Auseinanziehen der Schenkel bspw. mittels der Wangen können sich die beiden nebeneinander angeordneten wabenartigen Elemente jedes Schenkels derart verformen, daß sie sich in ihrer Quererstreckung vergrößern und in ihrer Längserstreckung verkleinern. Aufgrund der Elastizität dieser Formveränderung ergibt sich eine Vorspannung, mittels der die Wangen sich an den Seitenbereichen der zu beschützenden Körperecke stramm anlegen. Es versteht sich, daß es auch möglich ist, den Schenkel aus mehr als zwei nebeneinander angeordneten wabenartigen Elementen zu bilden, je nach der abzudeckenden Breite der Körperecke und/oder je nach der Elastizität des verwendeten Materials.

Zur weiteren Verbesserung und Erhöhung des Elastizitätsbereichs der einzelnen wabenartigen Elemente bzw. des gesamten Schenkels sind die Merkmale des Anspruches 4 vorgesehen.

Ausgestaltungen der wabenartigen Elemente ergeben sich aus den Merkmalen des Anspruchs 5 und/oder des Anspruchs 6, wobei im letzteren Falle eine optimale Werkzeugentformung bei der Herstellung geschaffen ist.

Eine weitere Erhöhung der Elastizität und damit eine Erhöhung des abzudeckenden Breitenbereichs von zu schützenden Körperecken sind durch die Merkmale gemäß Anspruch 8 gegeben.

Mit den Merkmalen gemäß Anspruch 8 ist erreicht, daß ein Klaffen, d.h. Schrägstellen der sich um die zu schützenden Körperecken anlegenden Wangen vermieden ist, so daß stets eine großflächige Vorspannkraft zwischen den Wangen und den Seitenbereichen der zu schützenden Körperecke vorhanden ist.

Zweckmäßigerweise sind gemäß den Merkmalen des Anspruchs 9 die beiden Schenkel identisch ausgebildet.

Weitere zweckmäßige Ausgestaltungen der Vorrichtung zum Abpolstern von Körperecken an bpsw. Gerätegehäusen ergeben sich aus den Merkmalen eines oder mehreren der weiteren Unteransprüche.

Weitere Einzelheiten der Erfindung sind der folgenden Beschreibung zu entnehmen, in der die Erfindung anhand des in der Zeichnung dargestellten Ausführungsbeispieles näher beschrieben und erläutert ist. Es zeigen:
- Figur 1: eine Vorderansicht einer im folgenden als Polstereckenschutz bezeichneten Vorrichtung zum Abpolstern von Körperecken, jedoch ohne die erfindungsgemäße bogenförmige Ausbildung der wabenartigen Elemente,
- Figur 2: eine Seitenansicht gemäß Pfeil II der Figur 1,
- Figur 3: einen Schnitt längs der Linie III-III der Figur 1,
- Figur 4: eine Ansicht gemäß Pfeil IV der Figur 2,
- Figur 5: eine der Figur 1 entsprechende Vorderansicht eines Polstereckenschutzes gemäß einem Ausführungsbeispiel vorliegender Erfindung,
- Figur 6: eine Seitenansicht gemäß Pfeil VI der Figur 5,
- Figur 7: einen Schnitt längs der Linie VII-VII der Figur 5 und
- Figur 8: eine Ansicht gemäß Pfeil VIII der Figur 6.

Die in der Zeichnung dargestellte Vorrichtung 10 bzw. 10' zum Abpolstern von Körperecken von bspw. Gerätegehäusen, wie Computergehäusen, an Möbelteilen und dgl. beim Transport zu schültzenden Bauteilen, welche Vorrichtung im folgenden auch als Polstereckenschutz bezeichnet wird, ist in ihrer bzw. seiner Quererstreckung dehnbar, d.h. auf unterschiedliche Breiten elastisch auseinander zu ziehen. Dadurch können mit einem Typ Polstereckenschutz 10, 10' Körperecken von Gehäusen, Möbeln und dgl. unterschiedlicher Breite abgedeckt bzw. abgepolstert werden. Die elastische Dehnbarkeit führt zu einer entsprechend der elastischen Dehnung ansteigenden, gegengerichteten Vorspannung, so daß der Polstereckenschutz 10 bzw. 10' an der betreffenden abzudeckenden Körperecke klemmend und stramm gehalten ist. Der Polstereckenschutz 10 bzw. 10' ist einstückig hergestellt, und zwar entweder durch Schäumen mittels eines entsprechenden Werkzeugs oder durch mechanisches Schneiden, bspw. mittels eines Wasserstrahlgerätes. Der Polstereckenschutz 10 bzw. 10' ist bspw. aus expandierbarem Polypropylen (EPP); er kann aber auch aus Polyethylen oder einem ähnlich elastischen Kunststoffmaterial hergestellt sein.

Gemäß den Figuren 1 bis 4 besitzt der einstückige Polstereckenschutz 10 zwei zueinander winklig verlaufende Schenkel 11 und 12 bestimmter Längenabmessungen, die an ihren Außenseiten 13 und 14 bzw. 15 und 16 von jeweils einer Wange 17, 18 teilweise abgedeckt sind. Beim dargestellten Polstereckenschutz bilden die beiden Schenkel 11 und 12 einen rechten Winkel (vgl. Figuren 2 und 3); es versteht sich jedoch, daß auch andere winklige Anordnungen der Schenkel 11 und 12 möglich sind, wenn entsprechend gestaltete Körperecken abzudecken bzw. abzupolstern sind. Die Wangen 17 und 18 überdecken jeweils die gesamte Tiefe der Schenkel 11 und 12 und jeweils einen Teil, bspw. etwa 2/3 der Länge des jeweils benachbarten Schenkels 11, 12.

Die beiden Schenkel 11 und 12 sind ebenso wie die Wangen 17 und 18 identisch ausgebildet. Jeder Schenkel 11, 12 besitzt eine wabenartige Struktur, aufgrund deren eine elastische Verformung in Richtung A (vgl. Fig. 4) der Quererstreckung der Schenkel 11 und 12 möglich ist. Jeder Schenkel 11, 12 besitzt zwei nebeneinander angeordnete wabenartige Elemente 21 und 22 bzw. 23 und 24, die jeweils dieselbe Ausbildung bzw. Gestalt besitzen und die in einem Abstand voneinander angeordnet sind. Die wabenartigen Elemente 21 bis 24 sind derart angeordnet, daß ihre Öffnung 25 bis 28 in Richtung der Tiefe, d.h. senkrecht zur Längs- und Quererstreckung der wabenartigen Elemente verläuft. Die Öffnungen 25 bis 28 sind breiter als die Wände Elemente 21 bis 24 dick sind. Die jeweils benachbarten wabenartigen Elemente 21 und 22 bzw. 23 und 24 sind durch einen Aufweitsteg 31 bzw. 32 miteinander verbunden, wobei der Steg 31, 32 jeweils etwa mittig der Längserstreckung des Schenkels 11 bzw. 12 verlaüft. Beim dargestellten Polstereckenschutz sind die wabenartigen Elemente 21 und 22 bzw. 23 und 24 im Querschnitt jeweils etwa länglich rechteckförmig ausgebildet und mit einer länglich rechteckförmigen Durchgangsöffnung 25 bis 28 versehen, d.h. sowohl die Außen- als auch die Innenwände 51, 52 bzw. 53, 54 der wabenartigen Elemente 21 bis 24 sind gleichmäßig dick und geradlinig ausgebildet. Sie können aber auch konisch zur Außenseite hin schmäler werden, um ein ideales "Einknicken" und damit eine optimale Dämpfung zu ermöglichen, was zu einem hohen G-Wert führt.

Durch diese Anordnung der wabenartigen Elemente 21 bis 24 der beiden Schenkel 11 und 12 und deren Verbindung durch die Stege 31 und 32 ergibt sich ein wabenartiges mittiges Eckelement 34, das in Quererstreckung jeweils zwischen den wabenartigen Elementen 21 und 22 bzw. 23 und 24 und in Längserstreckung zwischen den beiden Stegen 31 und 32 über den Eckverbindungsbereich 36 der Schenkel 11 und 12 hinweg verläuft und eine entsprechende Durchgangsöffnung 29 umgrenzt. Innerhalb dieses wabenartigen Eckelementes 34 sind im Eckverbindungsbereichs 36 an den beiden Innenflächen der Innenwände 53, 54 der wabenartigen Elemente 21 bis 24 Abstandsstege 37 und 38 vorgesehen, deren Stirnflächen einen geringen Abstand 39 voneinander besitzen. Die Abstandsstege 37, 38 verhindern beim elastischen Dehnen gemäß Doppelpfeil A des Polstereckenschutzes 10 ein zu stark keilförmiges Öffnen.

Wie aus den Figuren 2 und 3 ersichtlich ist, ist der Eckverbindungsbereich 36 der Schenkel 11 und 12 an der Außenseite mit einer Schrägfläche 41 versehen. Die beiden Wangen 17 und 18, die im Grundriß etwa trapezförmig sind, sind außenseitig mit etwa winkelförmigen Ohren 42 und 43 versehen, die sich an einem vorderen Bereich der Wangen 17 und 18 erstrecken. Zwischen den winkelförmigen Ohren 42 und 43 und den Außenseiten der Schenkel 11, 12 sind an den Wangen 17 und 18 jeweils zwei parallele Griffleisten 44, 45 angeformt, die wie die winkelförmigen Ohren 42 und 43 der Abfederung bzw. Polsterung der zu schützenden Körperecken bei einem seitlichen Aufprall dienen. Außerdem sind die Schenkel 11, 12 mit zusätzlichen Polsterrippen 60 und 61 versehen, mit denen eine optimale Dämpfung im Kantenbereich zu erzielen ist.

Zum Anbringen eines derartigen Polstereckenschutzes 10 an eine Körperecke bestimmter Breite wird der Polstereckenschutz 10 an den Griffleisten 44 oder 45 der beiden Wangen 17 und 18 gemäß Doppelpfeil A auseinandergezogen, so daß sich der lichte Abstand der Innenflächen 47 und 48 der beiden Wangen 17 und 18 vergrößert. Bei diesem Auseinanderziehen der Schenkel 11 und 12 des Polstereckenschutzes 10 gemäß Doppelpfeil A werden im Bereich der Verbindungsstege 31 und 32 die wabenartigen Elemente 21 bis 24 in Quererstreckung elastisch gedehnt, wobei sie sich in Längserstreckung zusammenziehend verformen. Wird der Polstereckenschutz 10 auf eine zu schützende Körperecke gebracht und werden dann die Griffleisten 44 und 45 losgelassen, gelangt der Polstereckenschutz 10 unter der Wirkung seiner durch die Dehnung erfolgten Vorspannung mit den Innenflächen 47, 48 der Wangen 17, 18 auf die Seitenflächen der zu schützenden Körperecke, so daß der Polstereckenschutz 10 unter Vorspannung und damit klemmend bzw. stramm über der Körperecke gehalten ist.

Das in den Figuren 5 bis 8 dargestellte erfindungsgemäße Ausführungsbeispiel eines Polstereckenschutzes 10' entspricht im wesentlichen dem Polstereckenschutz der Figuren 1 bis 4, so daß für dieselben Bauteile dieselben jedoch mit einem Strich versehenen Bezugszeichen verwendet sind. Unterschiedlich beim Polstereckenschutz 10' dieses Ausführungsbeispiels ist die Ausbildung der wabenartigen Elemente 21' bis 24' der Schenkel 11', 12'. Die wabenartigen Elemente 21' bis 24' sind im Querschnitt nicht länglich rechteckförmig sondern teilweise konkav und konvex gerundet gestaltet. Während die Außenwände 51' und 52' geradlinig verlaufen, verlaufen die Innenwände 53' und 54' der wabenartigen Elemente 21' bis 24' zum Aufweitsteg 31', 32' hin und von diesem weg in einer zur Außenwand 51' bzw. 52' weisenden konkaven Form. Die freien Enden 55', 56' der wabenartigen Elemente 21' bis 24' sind eckseitig konvex gerundet. Die Aufweitstege 31' und 32' sind zur freien Außenseite der Schenkel 11', 12' hin konvex gewölbt. Hierbei sind die Öffnungen 25' bis 29' in ihrer lichten Weite wesentlich größer als die Wände 51' bis 54' dick sind. Die Aufweitstege 31', 32' greifen im konkaven Bereich der Innenwand 53', 54' mittig an. Dies alles führt zu einer optimalen elastischen Verformung der wabenartigen Elemente 21' bis 24' bzw. der gesamten Schenkel 11', 12'.

Desweiteren sind die wabenartigen Elemente 21' bis 24', wie sich insbesondere aus den Figuren 6 und 7 ergibt, im Bereich zwischen dem Ende der Wangen 17', 18' und ihrem eigenen Ende mit einer inneren Stirnfläche 63' bzw. 64' versehen, die schräg zur äußeren Stirnfläche 65' bzw. 66' der wabenartigen Elemente 21' bis 24' verläuft. Entsprechendes gilt für jede die Innen- und die Außenwand 51', 52', 53', 54' verbindende schmale Endwand 67', 68' der wabenartigen Elemente 21' bis 24', welche Endwände zwischen der inneren Stirnfläche 63', 64' und der äußeren Stirnfläche 65', 66' der Innen- und Außenwand 51', 52', 53', 54' schräg nach hinten und damit etwa senkrecht zur rückwärtigen Schrägfläche 41' verlaufen. Auf diese Weise ergibt sich eine einfache Herstellbarkeit bzw. Entformbarkeit der Polsterecke 10' aus dem betreffenden Werkzeug.

Bei diesem Ausführungsbeispiel der Erfindung sind außerdem die Verbindungsstege 31', 32' zwischen den wabenartigen Elementen 21' bis 24' entsprechend den schmalen Endwänden 67', 68' schräg verlaufend angeordnet. Dabei sind die Verbindungsstege 31' und 32' nur in einem mittleren Bereich der Tiefe der Innenwände 53', 54' der wabenartigen Elemente 21' bis 24' aus Gründen der Materialeinsparung und der günstigeren Verformbarkeit vorhanden.

Bei diesem Ausführungsbeispiel sind die beiden Abstandsstege 37' und 38' zur Schrägfläche 41' hin gesetzt, mit der sie außenseitig fluchten, wobei die Stirnflächen der Abstandsleisten 37' und 38' in einem geringen Abstand 39' einander gegenüberliegen.

Gemäß Figur 8 ist die Innenkante des Eckverbindungsbereichs 36' der beiden Schenkel 11' und 12' zur Reduzierung der Reiß- bzw. Bruchgefahr mit einer in Schenkelquerrichtung verlaufenden Hohlkehle 58' versehen. Desweiteren ist zwischen den benachbarten wabenartigen Elementen 21' und 23' bzw. 22' und 24' im Eckverbindungsbereich 36' jeweils eine über einen Teil der Tiefe verlaufende schmale Nut 49' bzw. 50' vorgesehen.

Somit ergibt sich das wabenartige Eckelement 34' mit ihrer Öffnung 29' zwischen den gewölbten Verbindungsstegen 31', 32', den Innenwänden 53', 54' der Elemente 21' bis 24' und den Abstandsstegen 37', 38'.

Desweiteren sind die Wangen 17' und 18' jeweils mit winkelförmigen Ohren 42', 43' und davon winklig weitergeführten Polsterleisten 60', 61' versehen. Von der Ecke der winkelförmigen Ohren 42' und 43' erstreckt sich etwa senkrecht zur Schrägfläche 41' hin eine Pralleiste 59', die an jeder Seite des Polstereckenschutzes 10' eine Griffleiste bildet. Eine weitere Griffmöglichkeit ergibt sich durch Ausnehmungen 70' in der Schrägfläche 41' zu beiden Seiten des Abstandsschlitzes 39', wie dies in Figur 6 gestrichelt eingetragen ist. Diese Ausnehmungen 70' dienen gleichzeitig der Erhöhung der Stoßdämpfung in diesem Bereich.

Die beiden Wangen 17' und 18' können an ihren einander gegenüberliegenden freien Kanten mit einer Fase zum leichteren Aufsetzen auf eine Gehäuseecke versehen sein.

Gemäß einem weiteren, nicht dargestellten Ausführungsbeispiel vorliegender Erfindung besitzt jeder Schenkel 11, 12 bzw. 11', 12' eines Polstereckenschutzes 10 bzw. 10' mehr als zwei nebeneinander angeordnete und durch einen Steg verbundene wabenartige Elemente.

## Patentansprüche

1. Vorrichtung zum Abpolstern von Körperecken an bspw. Gerätegehäusen mit zwei winklig zueinander angeordneten und miteinander verbundenen Schenkein (11', 12') und außenseitig an den Schenkein angeordneten Wangen (17', 18'), wobei die Schenkel (11', 12') längsverlaufende Durchgangsöffnungen (25' bis 29') besitzen und wobei jeder Schenkel (11', 12') eine wabenartige Struktur mit mindestens zwei wabenartigen Elementen (21' bis 24') aufweist, welche wabenartigen Elemente (21' bis 24') an zumindest ihrer Innenwandung zumindest teilweise bogenförmig ausgebildet sind, in welchen Bogenbereichen mittig ein Aufweitsteg (31', 32') angeordnet ist, der zwei in Richtung der Quererstreckung nebeneinander angeordnete wabenartige Elemente (21' bis 24') miteinander verbindet, so dass jeder Schenkel (11', 12') in Richtung (A) seiner Quererstreckung zur Anpassung an unterschiedliche Körpereckenbreiten elastisch aufweitbar ist.

2. Vorrichtung nach Anspruch 1, worin die senkrecht zur Längs- und Quererstreckung des Schenkels verlaufende Durchgangsöffnung (25' bis 28') der wabenartigen Elemente (21' bis 24') eine wesentlich größere lichte Weite aufweist als die Wände der wabenartigen Elemente dick sind.

3. Vorrichtung nach Anspruch 1, worin die Innenwandung (53', 54') des wabenartigen Elementes (21' bis 24') konkav ist.

4. Vorrichtung nach einem der Ansprüche 1 bis 3, worin der Aufweitsteg (31', 32') bogenförmig, vorzugsweise zur Außenseite hin konvex, ausgebildet ist.

5. Vorrichtung nach Anspruch 3 oder 4, worin das wabenartige Element (21' bis 24') an seinem freien Stirnbereich (55', 56') gerundet ist.

6. Vorrichtung nach einem der Ansprüche 2 bis 5, worin das wabenartige Element (21' bis 24') an seinem äußeren freien Bereich mit abgeschrägten inneren Stirnflächen (63', 64') und senkrecht zu diesen verlaufenden schmalen Endwänden (67', 68') versehen ist.

7. Vorrichtung nach mindestens einem der Ansprüche 2 bis 6, worin zwischen den Paaren der wabenartigen Elemente (21' bis 24') jedes Schenkels (11', 12') ein wabenartiges Eckelement (34'), das vom Aufweitsteg (31', 32') des einen Schenkels (11', 12') zum Aufweitsteg (32', 31') des anderen Schenkels (12', 11') reicht, gebildet ist und dessen lichte Weite wesentlich größer als seine Wand dick ist.

8. Vorrichtung nach mindestens einem der vorhergehenden Ansprüche, worin im Verbindungsbereich (36') der beiden Schenkel (11', 12') und innerhalb des wabenartigen Eckelementes (34') Abstandsstege (37', 38') vorgesehen sind.

9. Vorrichtung nach mindestens einem der vorhergehenden Ansprüche, worin die Schenkel (11', 12') am Verbindungsbereich (36') außenseitig eine Schrägfläche (41') aufweisen.

10. Vorrichtung nach den Ansprüchen 7 und 8, worin die Innenverlängerung der Schrägfläche (41') die Abstandsstege (37', 38') bilden.

11. Vorrichtung nach Anspruch 9, worin in der Schrägfläche (41') nutenartige Ausnehmungen (70') vorgesehen sind.

12. Vorrichtung nach mindestens einem der vorhergehenden Ansprüche, worin die Wangen (17', 18') mit ohrenartigen Ansätzen (42', 43') versehen sind.

13. Vorrichtung nach mindestens einem der vorhergehenden Ansprüche, worin die Wangen (17, 18') im Bereich zumindest eines der Schenkel (11', 12') mit Griffleisten (44', 45') versehen sind.

14. Vorrichtung nach mindestens einem der vorhergehenden Ansprüche, worin an einem Übergangsbereich zwischen Schenkelverbindung (36') und Wange (17', 18') ein schrägverlaufendes zapfenartiges Dämpfungselement (59') vorgesehen ist.

15. Vorrichtung nach mindestens einem der Ansprüche 2 bis 14, worin der Aufweitsteg (31', 32') einen zum Verlauf der schmalen Endwände (67', 68') der wabenartigen Elemente (21' bis 24') parallelen Verlauf besitzen.

16. Vorrichtung nach mindestens einem der vorhergehenden Ansprüche, worin im Schenkelverbindungsbereich (36') benachbarter wabenartiger Elemente (21' bis 24') ein in deren Längsrichtung verlaufender nutenartiger Schlitz (49', 50') von der Innenkante her vorgesehen ist.

17. Vorrichtung nach mindestens einem der vorhergehenden Ansprüche, worin die Innenkante der Schenkelverbindung (36') mit einer Rille (58') versehen ist.

18. Vorrichtung nach mindestens einem der vorhergehenden Ansprüche, worin die Schenkel (11', 12') mit Polsterrippen (60', 61') im Kantenbereich versehen sind.

19. Vorrichtung nach mindestens einem der vorhergehenden Ansprüche, worin die in einer Form geschäumt ist.

20. Vorrichtung nach mindestens einem der Ansprüche 1 bis 14, worin die mechanisch mittels einer Schneid-, bspw. Wasserstrahlanlage gebildet ist.

21. Vorrichtung nach mindestens einem der vorhergehenden Ansprüche, worin die aus einem elastischen Kunststoff wie expandierbarem Polypropylen (EPP) oder dgl. gebildet ist.

## Claims

1. Device for padding body corners on, for example, equipment casings, with two legs (11', 12') arranged at an angle to one another and connected to one another and cheeks (17', 18') arranged on the outside of the legs, the legs (11', 12') having longitudinally running through-openings (25' to 29') and each leg (11', 12') having a honeycomb-like structure with at least two honeycomb-like elements (21' to 24'), which honeycomb-like elements (21' to 24') are at least partly of arcuate design at least at their inner wall, in the centre of which arcuate regions there is arranged an expansion web (31', 32') which connects to one another two honeycomb-like elements (21' to 24') arrange done beside the other in the direction of the transverse extent, so that each leg (11', 12') is elastically expandable in the direction (A) of its transverse extent for adaptation to different widths of the body corners.

2. Device according to Claim 1, in which the through-opening (25' to 28') of the honeycomb-like elements (21' to 24'), which runs perpendicularly to the longitudinal and transverse extent of the leg, has a clear width substantially greater than the thickness of the honeycomb-like elements.

3. Device according to Claim 1, in which the inner wall (53', 54') of the honeycomb-like element (21' to 24') is concave.

4. Device according to one of Claims 1 to 3, in which the expansion web (31', 32') is of arcuate design, preferably convex towards the outside.

5. Device according to Claim 3 or 4, in which the honeycomb-like element (21' to 24') is rounded at its free end region (55', 56').

6. Device according to one of Claims 2 to 5, in which the honeycomb-like element (21' to 24') is provided, at its outer free region, with bevelled inner end faces (63', 64') and narrow end walls (67', 68') running perpendicularly thereto.

7. Device according to at least one of Claims 2 to 6, in which there is formed between the pairs of honeycomb-like elements (21' to 24') of each leg (11', 12') a honeycomb-like corner element (34') which extends from the expansion web (31', 32') of the one leg (11', 12') to the expansion web (32', 31') of the other leg (12', 11') and the clear width of which is substantially greater than the thickness of its wall.

8. Device according to at least one of the preceding claims, in which spacer webs (37', 38') are provided in the connecting region (36') of the two legs (11', 12') and inside the honeycomb-like corner element (34').

9. Device according to at least one of the preceding claims, in which the legs (11', 12') have at the outside of the connecting region (36') an oblique face (41').

10. Device according to Claims 7 and 8, in which the inner extension of the oblique face (41') form [sic] the spacer webs (37', 38').

11. Device according to Claim 9, in which groove-like recesses (70') are provided in the oblique face (41').

12. Device according to at least one of the preceding claims, in which the cheeks (17', 18') are provided with ear-like projections (42', 43').

13. Device according to at least one of the preceding claims, in which the cheeks (17', 18') are provided, in the region of at least one of the legs (11', 12'), with gripping strips (44', 45').

14. Device according to at least one of the preceding claims, in which an obliquely running peg-like damping element (59') is provided at a region of transition between leg connection (36') and cheek (17', 18').

15. Device according to at least one of Claims 2 to 14, in which the expansion web (31', 32') have [sic] a course which is parallel to the course of the narrow end walls (67', 68') of the honeycomb-like elements (21' to 24').

16. Device according to at least one of the preceding claims, in which there is provided,in the leg-connecting region (36') of adjacent honeycomb-like elements (21' to 24'), a groove-like slot (49', 50') running in their longitudinal direction from the inner edge.

17. Device according to at least one of the preceding claims, in which the inner edge of the leg connection (36') is provided with a channel (58').

18. Device according to at least one of the preceding claims, in which the legs (11', 12') are provided with padded ribs (60', 61') in the edge region.

19. Device according to at least one of the preceding claims, in which it is foamed in a mould.

20. Device according to at least one of Claims 1 to 14, in which it is formed mechanically by means of a cutting, for example water jet, installation.

21. Device according to at least one of the preceding claims, in which it is formed from an elastic plastic such as expandable polypropylene (EPP) or the like.

## Revendications

1. Dispositif pour le rembourrage de coins durs, par exemple, sur des boîtiers d'appareils, comportant deux côtés (11', 12') disposés en formant un angle l'un par rapport à l'autre et raccordés l'un avec l'autre et des joues (17', 18') disposées à l'extérieur sur les côtés, dans lequel les côtés (11', 12') comportent des ouvertures de passage (25' à 29') qui s'étendent longitudinalement et dans lequel chaque côté (11', 12') présente une structure alvéolaire comportant au moins deux éléments alvéolaires (21' à 24'), lesdits éléments alvéolaires (21' à 24') étant conformés, sur au moins leur paroi interne, au moins partiellement en forme d'arc, une entretoise d'écartement (31', 32'), qui relie deux éléments alvéolaires (21' à 24') disposés l'un à côté de l'autre selon la direction transversale, étant disposée au milieu dans les zones en forme d'arc des éléments alvéolaires de telle sorte que chaque côté (11', 12') peut être écarté de manière élastique dans sa direction transversale (A) pour s'adapter à des largeurs de coins durs différentes.

2. Dispositif selon la revendication 1, dans lequel l'ouverture de passage (25' à 29'), qui s'étend perpendiculairement à la direction longitudinale et à la direction transversale du côté, des éléments alvéolaires (21' à 24') présente une largeur intérieure beaucoup plus grande que l'épaisseur des parois des éléments alvéolaires.

3. Dispositif selon la revendication 1, dans lequel la paroi intérieure (53', 54') de l'élément alvéolaire (21' à 24') est concave.

4. Dispositif selon l'une quelconque des revendications 1 à 3, dans lequel l'entretoise d'écartement (31', 32') est en forme d'arc, de préférence avec sa convexité dirigée vers l'extérieur.

5. Dispositif selon la revendication 3 ou 4, dans lequel l'élément alvéolaire (21' à 24') est arrondi dans sa zone frontale libre (55', 56').

6. Dispositif selon l'une quelconque des revendications 2 à 5, dans lequel l'élément alvéolaire (21' à 24') est pourvu, dans sa zone libre extérieure, de surfaces frontales intérieures inclinées (63', 64') et de parois d'extrémité (67', 68') de faible épaisseur qui s'étendent perpendiculairement aux surfaces frontales.

7. Dispositif selon l'une quelconque des revendications 2 à 6, dans lequel, entre les paires des éléments alvéolaires (21' à 24') de chaque côté (11', 12'), est formé un élément de coin alvéolaire (34') qui s'étend de l'entretoise d'écartement (31', 32') d'un des côtés (11', 12') jusqu'à l'entretoise d'écartement (31', 32') de l'autre côté (11', 12') et dont la largeur intérieure est beaucoup plus grande que l'épaisseur de sa paroi.

8. Dispositif selon l'une quelconque des revendications précédentes, dans lequel, dans la zone de liaison (36') des deux côtés (11', 12') et à l'intérieur de l'élément de coin alvéolaire (34'), on prévoit des entretoises d'espacement (37', 38').

9. Dispositif selon l'une quelconque des revendications précédentes, dans lequel les côtés (11', 12') présentent, dans la zone de raccordement (36'), a l'extérieur, une surface inclinée (41').

10. Dispositif selon l'ensemble des revendications 7 et 8, dans lequel les entretoises d'espacement (37', 38') constituent la prolongstion intérieure de la surface inclinée (41').

11. Dispositif selon la revendication 9, dans lequel des évidements (70') en forme d'encoche sont prévus dans la surface inclinée (41').

12. Dispositif selon l'une quelconque des revendications précédentes, dans lequel les joues (17', 18') sont munies d'appendices (42', 43') en forme d'oreille.

13. Dispositif selon l'une quelconque des revendications précédentes, dans lequel les joues (17', 18') sont munies, dans la zone d'au moins un des côtés (11', 12'), de barrettes d'accrochage (44', 45').

14. Dispositif selon l'une quelconque des revendications précédentes, dans lequel, dans une zone de transition entre le raccordement (36') des côtés et les joues (17', 18'), on prévoit un élément d'amortissement (59') en forme de tourillon qui s'étend selon une direction oblique.

15. Dispositif selon l'une quelconque des revendications 2 à 14, dans lequel les entretoises d'écartement (31', 32') s'étendent selon une direction parallèle à celle des parois terminales (67', 68') de faible épaisseur des éléments alvéolaires (21' à 24').

16. Dispositif selon l'une quelconque des revendications précédentes, dans lequel, dans la zone de raccordement des côtés d'éléments alvéolaires (21' à 24') voisins, on prévoit, à partir de l'arête intérieure, une fente (49', 50') en forme d'encoche qui s'étend selon la direction longitudinale de ces éléments.

17. Dispositif selon l'une quelconque des revendications précédentes, dans lequel l'arête intérieure du raccordement (36') des côtés comporte une rainure (58').

18. Dispositif selon l'une quelconque des revendications précédentes, dans lequel les côtés (11', 12') sont munis de nervures de rembourrage (60', 61') dans la zone des arêtes.

19. Dispositif selon l'une quelconque des revendications précédentes, qui est fabriqué dans un moule à partir de mousse.

20. Dispositif selon l'une quelconque des revendications 1 à 14, qui est réalisé mécaniquement au moyen d'une installation de découpage, par exemple par jet d'eau.

21. Dispositif selon l'une quelconque des revendications précédentes, qui est réalisé à partir d'une matière synthétique telle que du polypropylène expansé (EPP) ou analogue.
